# EUROPÄISCHE PATENTSCHRIFT

(11) **EP 0 332 888 B1**
(45) Veröffentlichungstag und Bekanntmachung des Hinweises auf die Patenterteilung: **29.01.1992**
(21) Anmeldenummer: 89103021.5
(22) Anmeldetag: 21.02.1989
(51) Int. Cl.: F04D 27/02

(54) **Verfahren zum sicheren Betreiben von Turbo-Kompressoren**
Method for the safe operation of turbo compressors
Procédé pour faire fonctionner des compresseurs centrifuges

(30) Priorität: 18.03.1988 DE 3809070
(43) Veröffentlichungstag der Anmeldung: 20.09.1989
(73) Patentinhaber: MAN Gutehoffnungshütte Aktiengesellschaft, 46122 Oberhausen (DE)
(72) Erfinder: Blotenberg, Wilfried, Dr.-Ing., D-4220 Dinslaken (DE)

(56) Entgegenhaltungen:
- EP-A- 0 230 009
- DE-A- 1 428 066
- DE-A- 2 943 156
- DE-B- 1 107 887
- FR-A- 2 403 469

## Beschreibung

Die Erfindung betrifft ein Verfahren zum sicheren Betreiben von Turbo-Kompressoren, in welchem der den Arbeitspunkt des Kompressors definierende Durchfluß und Förderdruck kontinuierlich gemessen werden, wobei zur Verhinderung des Pumpens vor Erreichen der Pumpgrenze durch den Arbeitspunkt des Kompressors bei Erreichen einer zur Pumpgrenze parallelen Abblaselinie durch mittels einer Abblaseregelung gesteuertes Öffnen wenigstens eines Ab- oder Umblaseventils sichergestellt wird, daß der Durchfluß einen vom Förderdruck abhängigen Minimaldurchfluß nicht unterschreitet.

Ein Verfahren der genannten Art ist aus der DE-PS 2623899 bekannt. Bei diesem Verfahren ist einer kontinuierlichen Abblaseregelung eine Sicherheitsteuerung überlagert. Obwohl sich dieses Verfahren in der Praxis insbesondere hinsichtlich eines Schutzes des Kompressors vor Pumpen bewährt hat, besitzt es noch Nachteile. Im Ansprechfall der Sicherheitssteuerung, d.h. bei Überschreiten einer statischen, zwischen Abblaselinie und Pumpgrenze verlaufenden Sicherheitslinie durch den Arbeitspunkt, wird das Ab- oder Umblaseventil stets vollständig geöffnet, da in dem bekannten Verfahren die zugehörige Stellgröße für die Bewegungssteuerung des Ventils sprungartig auf den Wert "Null" gesetzt wird. Auch wenn der Arbeitspunkt vor Erreichen der Öffnungsendstellung des Ventils die Abblaselinie wieder zum sicheren Kenfeldbereich hin überschritten hat, öffnet das Ventil weiter, da sich seine Stellgröße auf dem Wert "Null" befindet und von dort unter dem Einfluß der normalen Abblaseregelung nur langsam wieder ansteigen kann. Dies hat einen häufig sehr nachteiligen Druckeinbruch in dem vom Kompressor beschickten Verbrauchernetz zur Folge. Der zweite Nachteil besteht darin, daß die Sicherheitslinie in einem festen Abstand parallel zur Abblaselinie bzw. Pumpgrenze verläuft und damit nur statisch wirkt. Um ein Überschreiten der Pumpgrenze durch den Arbeitspunkt für jeden denkbaren Betriebsfall sicher auszuschließen, muß der Abstand der Sicherheitslinie von der Pumpgrenze relativ groß sein. Dies führt in den meisten Ansprechfällen der Sicherheitssteuerung zu einem früheren Auslösen der Abblaseventilöffnung als eigentlich nötig, was wiederum zu Energieverlusten und damit höheren Betriebskosten des Kompressors im Teillastbetrieb führt.

Es stellt sich daher die Aufgabe, ein Verfahren der eingangs genannten Art zu schaffen, das unnötige Druck- und Energieverluste durch vorzeitiges oder zu lang andauerndes Abblasen weitestgehend vermeidet.

Die Lösung dieser Aufgabe gelingt erfindungsgemäß durch ein Verfahren der eingangs genannten Art, welches dadurch gekennzeichnet ist, daß die Geschwindigkeit der Bewegung des Arbeitspunktes relativ zur Abblaselinie oder Pumpgrenze kontinuierlich ermittelt wird, daß bei Erreichen oder Überschreiten einer einen geschwindigkeitsabhängigen Minimalabstand des Arbeitspunktes von der Abblaselinie oder Pumpgrenze darstellenden Schnellöffnungslinie eine der normalen Abblaseregelung überlagerte Öffnung des Ab- oder Umblaseventils mit maximaler Verstellgeschwindigkeit erfolgt und daß bei der Rückkehr des Arbeitspunktes über die Schnellöffnungslinie die Öffnungsbewegung des Ventils beendet und dessen weitere Verstellung, ausgehend von der zuletzt erreichten Stellung, wieder durch die normale Abblaseregelung übernommen wird.

Mit den neuen Verfahren wird erreicht, daß beim Auftreten einer Störung, d.h. bei Annäherung des Arbeitspunktes an die Pumpgrenze bzw. Abblaselinie, die Öffnung des Abblaseventils oder Umblaseventils unter Berücksichtigung der Bewegungsgeschwindigkeit des Arbeitspunktes jeweils zum spätestmöglichen Zeitpunkt ausgelöst wird. Dies bedeutet, daß bei der nach diesem Zeitpunkt noch auftretenden Weiterbewegung des Arbeitspunktes die Pumpgrenze soeben nicht erreicht und keinesfalls überschritten wird. Dabei ist es selbstverständlich so, daß bei höherer Geschwindigkeit des Arbeitspunktes in Richtung auf die Pumpgrenze zu die Auslösung der Öffnung des Abblaseventils früher und entsprechend beiniedrigerer Geschwindigkeit des Arbeitspunktes später erfolgt. Bei Betrachtung des Kompressor-Kennfeldes verläuft also die Schnellöffungslinie parallel zur Abblaselinie mit einem in Abhängigkeit von der momentanen Arbeitspunktgeschwindigkeit variierenden Abstand von der Pumpgrenze. Die unerwünschten Druckeinbrüche im dem Kompressor nachgeschalteten Verbrauchernetz werden wirksam vermindert, da das Abblaseventil in dem neuen Verfahren nicht mehr stets vollständig sondern nur noch so weit wie eben erforderlich geöffnet wird. Der sichere Arbeitsbereich des Kompressors wird damit näher an die Pumpgrenze geschoben, was einen wirtschaftlicheren Betrieb des Kompressors und damit verminderte Betriebskosten ergibt.

Weiter ist vorgesehen, daß während der Öffnung des Abblaseventils mit maximaler Verstellgechwindigkeit der Regler auf die jeweils aktuelle Stellung des Abblaseventils nachgeführt wird und daß die Übernahme der weiteren Verstellung des Abblaseventils durch den Regler im wesentlichen sprung- und stoßfrei erfolgt. Hierdurch wird erreicht, daß ein längeres Einschwingen der Regelung, wie es bei bekannten Regelverfahren infolge von größeren Differenzen zwischen der Stellung des Abblaseventils und der am Reglerausgang anstehenden Stellgröße für das Abblaseventil auftritt, weitgehend vermieden wird. Der Druckverlauf im Verbrauchernetz wird hierdurch wesentlich gleichmäßiger, d.h., daß die Auswirkungen von Störungen stark gedämpft werden.

In einer weiteren Ausgestaltung des Verfahrens ist vorgesehen, daß die Ermittlung der Geschwindigkeit des Arbeitspunktes durch zeitliches Differenzieren der in Abhängigkeit von der Zeit variierenden Ortskoordinaten des Arbeitspunktes erfolgt. Dieses Verfahren liefert praktisch ohne Verzögerung die aktuelle Geschwindigkeit des Arbeitspunktes im Kennfeld, anhand welcher in Verbindung mit der aktuellen Position des Arbeitspunktes im Kennfeld entschieden wird, ob eine Schnellöffnung des Abblaseventils erfolgt oder nicht.

Eine zweite Möglichkeit zur Ermittlung der Geschwindigkeit des Arbeitspunktes im Kennfeld besteht in einer Differenzbildung zwischen den aktuellen Ortskoordinaten und um eine vorgebbare Zeitspanne verzögerten Ortskoordinaten mit folgender Division der Differenz durch die Zeitspanne. Diese Variante benötigt weniger Aufwand bei der Verarbeitung der Daten, hat jedoch eine etwas geringere Reaktionsschnelligkeit als die vorangehend beschriebene Variante.

Um Fehler bei der Geschwindigkeitsermittlung infolge eines den Durchflußmeßwerten überlagerten Rauschens, z.B. durch Strömungsturbulenzen, zu vermindern, erfolgt zweckmäßig vor der Geschwindigkeitsermittlung eine Tiefpaß-Filterung der in Abhängigkeit von der Zeit in ihrer Lage im Kennfeld variierenden Ortskoordinaten des Arbeitspunktes, die durch die erwähnten Durchflußmeßwerte sowie Druckmeßwerte definiert sind. Das Rauschen führt zu kleinen, kurzzeitigen Verschiebungen des Arbeitspunktes im Kennfeld, ohne daß wirkliche Änderungen im Betriebszustand des Kompressors vorliegen. Mit der Filterung werden diese kurzzeitigen Schwankungen in dem Geschwindigkeitswert ausgeschaltet und es wird ein unnötiges Auslösen der Schnellöffnung des Abblaseventils vermieden.

Bei der zuvor beschriebenen Filterung muß neben der erwünschten Unterdrückung der kurzzeitigen Schwankungen der Arbeitspunktgeschwindigkeit in Kauf genommen werden, daß echte Arbeitspunktverschiebungen, z.B. infolge von Betriebsstörungen im nachgeschalteten Verbrauchernetz, erst verzögert festgestellt werden. Um dem abzuhelfen, ist vorgesehen, daß vor der Geschwindigkeitsermittlung eine richtungsselektive, Variationen in Richtung auf die Pumpgrenze oder Abblaselinie zu im wesentlichen unbeeinflußt durchlassende und andere Variationen mit vorgebbaren Filterparametern beeinflussende Filterung der zeitabhängig variierenden Ortskoordinaten des Arbeitspunktes im Kennfeld erfolgt. Mit dieser nichtlinearen Filterung wird erreicht, daß Störungen in Richtung auf die Abblaselinie oder Pumpgrenze hin praktisch unbeeinflußt und damit unverzögert passieren können, Arbeitspunktbewegungen in andere Richtungen jedoch mit vorgebbaren Filterparametern gefiltert werden, bevor die Geschwindigkeitsbestimmung erfolgt. Rauschanteile der Meßwerte gehen damit nur noch wesentlich vermindert in die Geschwindigkeitsbestimmung ein.

Eine weitere Alternative zu der zuvor beschriebenen Tiefpaßfilterung besteht darin, daß zusätzlich wenigstens ein weiterer Betriebsparameter des Kompressors, wie Drehzahl, Leitschaufelstellung oder Kompressorenddruck, erfaßt wird und daß eine Öffnung des Abblaseventils mit maximaler Verstellgeschwindigkeit nur erfolgt, wenn auch wenigstens einer der zusätzlich erfaßten Parameter eine Annäherung des Arbeitspunktes an die Pumpgrenze anzeigt. In der Regel ist eine Verschiebung des Arbeitspunktes auf die Pumpgrenze bzw. Abblaselinie zu mit einem Sinken der Kompressordrehzahl und/oder bei leitschaufelgeregelten Kompressoren mit einer Schließbewegung der Leitschaufeln sowie mit einem Anstieg des Enddrucks verbunden. Die Erfassung dieser Parameter kann auf an sich bekannte Art und Weise erfolgen.

Als weitere Variante zu den beiden vorher beschriebenen Verfahrensausführungen ist schließlich noch vorgesehen, daß die Öffnung des Abblaseventils mit maximaler Verstellgeschwindigkeit erst nach Überschreiten eines vorgebbaren Geschwindigkeits-Grenzwertes und/oder eines vorgebbaren Verschiebungsbetrages durch den Arbeitspunkt im Kennfeld erfolgt. Mit der erstgenannten Ausgestaltung des Verfahrens wird erreicht, daß ein Auslösen der Schnellöffnung des Abblaseventils bei geringfügigen und langsamen Bewegungen des Arbeitspunktes ausgeschlossen wird, da in diesen Fällen die übliche Regelung völlig ausreichend ist. Das Verfahren erhält hier eine Ansprechschwelle in Form einer Hysterese. Mit der zweitgenannten Ausgestaltung wird das Verfahren unempfindlicher gegen Rauschen, das in den Durchflußmeßwerten auftritt.

Mit dem neuen Verfahren wird also ein sicherer und wirtschaftlicher Betrieb von Turbo-Kompressoren ermöglicht, wobei Eingriffe durch eine Schnellöffnung des Abblaseventils nur und erst dann erfolgen, wenn sie zum Schutz des Kompressors wirklich nötig sind und nur so lange andauern, wie sie erforderlich sind.

Im folgenden werden bevorzugte Ausgestaltungen des erfindungsgemäßen Verfahrens in Beispielen anhand einer Zeichnung erläutert. Die Figuren der Zeichnung zeigen:

- Figur 1: einen Turbokompressor nebst einer schematischen Blockdarstellung eines Verfahrensablaufes,
- Figur 2: ein Blockdiagramm des erfindungswesentlichen Teils des Verfahrensablaufes,
- Figur 3: das Blockdiagramm aus Figur 2 mit einer ersten Ergänzung und
- Figur 4: das Blockdiagramm aus Figur 2 mit einer zweiten Ergänzung.

Wie die Figur 1 der Zeichnung zeigt, wird ein zu verdichtendes gasförmiges Medium durch eine Ansaugleitung 10 einem Turbokompressor 1 zugeführt, der das verdichtete gasförmige Medium in eine Druckleitung 11 fördert. Vor dem Kompressor 1 ist in die Ansaugleitung 10 eine Durchflußmeßeinrichtung 4 eingebaut. Hinter dem Turbokompressor 1 ist in die Druckleitung 11 eine Druckmeßeinrichtung 5 eingeschaltet. Im weiteren Verlauf der Druckleitung 11 zweigt von dieser eine Abblaseleitung 21 mit einem eingeschalteten Abblaseventil 2 ab. Das Abblaseventil 2 ist mittels einer Ventilbetätigungseinrichtung 20 in seiner Position verstellbar. Durch die Abblaseleitung 21 mit dem Ventil 2 kann bei Bedarf ein Teil des vom Turbokompressor 1 verdichteten und in die Druckleitung 11 geförderten Mediums, z.B. Druckluft, in die Atmosphäre abgeblasen werden. Alternativ kann die Leitung 21 auch zur Ansaugleitung 10 zurückgeführt sein.

Schließlich ist im weiteren Verlauf der Druckleitung 11 in diese, wie üblich, eine Rückschlagklappe 3 eingeschaltet. Hinter dieser Rückschlagklappe 3 wird das verdichtete Medium durch die Druckleitung 11 einem nachgeschalteten Verbrauchernetz zugeführt.

Mittels der Durchflußmeßeinrichtung 4 wird der ansaugseitig zum Kompressor 1 strömende Durchfluß kontinuierlich gemessen. Druckseitig wird mit der Druckmeßeinrichtung 5 der Druck des vom Kompressor 1 in die Druckleitung 11 geförderten Mediums kontinuierlich gemessen. Aus den Meßwerten der Durchflußmessung und der Druckmessung wird eine Regeldifferenz berechnet, die dazu verwendet wird, eine Ventilstellgröße für das Abblaseventil 2, genauer dessen Betätigungseinrichtung 20, zu berechnen. Die Meßwerte für den Durchfluß und den Druck definieren die Lage des Kompressorarbeitspunktes im Kompressor-Kennfeld. Anhand dieser Meßwerte sorgt das Regelverfahren durch eine bedarfsweise, mehr oder weniger starke Öffnung des Abblaseventils 2 dafür, daß der Durchfluß durch den Turbokompressor 1 einen gerade noch zulässigen Minimaldurchfluß nicht unterschreitet. Soweit wie bisher beschrieben, entspricht das Regelverfahren dem bekannten Stand der Technik.

Neu ist bei dem hier beschriebenen Verfahren, daß aus der aus dem Durchfluß und dem Druck berechneten Regeldifferenz eine Arbeitspunkt-Geschwindigkeit berechnet wird, d.h. die Geschwindigkeit, mit der sich der Arbeitspunkt des Kompressors 1 im Kennfeld bewegt. Insbesondere wird hier festgestellt, ob und mit welcher Geschwindigkeit sich der Arbeitspunkt der Abblaselinie oder Pumpgrenze nähert. Aus dieser Arbeitspunktgeschwindigkeit und aus der Regeldifferenz, die die aktuelle Position des Arbeitspunktes im Kompressorkennfeld darstellt, bildet eine Schnellöffnungssteuerung Steuerbefehle für die Ventilbetätigungseinrichtung 20 des Abblaseventils 2, um dieses bei Bedarf mit der größtmöglichen Verstellgeschwindigkeit um das erforderliche Maß zu öffnen. Die Schnellöffnungssteuerung greift immer dann ein, wenn der Arbeitspunkt im Kennfeld eine einen geschwindigkeitsabhängigen Minimalabstand des Arbeitspunktes von der Abblaselinie oder Pumpgrenze darstellende Schnellöffnungslinie erreicht oder überschreitet. Nach Rückkehr des Arbeitspunktes in den sicheren Kennfeldbereich übernimmt wieder die normale Abblaseregelung mit der Ventilstellgrößenberechnung allein aus der Regeldifferenz die weitere Regelung des Kompressors 1.

Eine erste Ausgestaltungsmöglichkeit des in Figur 1 mit Arbeitspunktgeschwindigkeitberechnung und Schnellöffnungssteuerung bezeichneten, erfindungswesentlichen Verfahrensteils ist in der Figur 2 dargestellt. Die in einem früheren Verfahrensschritt berechnete Regeldifferenz, d.h. das Signal, das dem Abstand des Arbeitspunktes von der Abblaselinie entspricht und damit die Ortskoordinaten des Arbeitspunktes fixiert, wird nach der Zeit differenziert (DIF). Dieses Differential entspricht der Geschwindigkeit des Arbeitspunktes im Kennfeld in Richtung Pumpgrenze oder Abblaselinie. Geschwindigkeiten in andere Richtungen, insbesondere parallel zur Pumpgrenze oder Abblaselinie, werden nicht erfaßt. Diese Geschwindigkeit wird anschließend mit einer von der Lage des Arbeitspunktes, d.h. von der Regeldifferenz abhängigen, nicht- linearen Funktion (FNC) multipliziert (MUL). Anschließend wird dieses Produkt, das eine Geschwindigkeitskomponente darstellt, mit der Regeldifferenz, die die Ortskoordinate des Arbeitspunktes darstellt, verglichen (SUM1). Übersteigt nun der Zahlenwert der Geschwindigkeitskomponente den Zahlenwert der Ortskoordinate, so wird das Ergebnis des Vergleiches (SUM1) positiv. Die nachfolgende logische UND-Operation (AND1), die hier die Funktion einer Schaltstufe hat, liefert dann ausgangsseitig ein Signal, das einen Ventilschnellöffnungsbefehl darstellt. Dieser Befehl bewirkt, daß das Abblaseventil in Öffnungsrichtung verstellt wird. Sobald der Zahlenwert der Geschwindigkeitskomponente wieder kleiner wird als der Zahlenwert der Ortskoordinate, springt der Ausgang der UND-Operation (AND1) zurück auf den Wert "0" und der Schnellöffnungsbefehl ist aufgehoben. Von nun an übernimmt wieder die normale Abblaseregelung die weitere Verstellung des Abblaseventils 2.

Ergänzend kann hier vorgesehen sein, daß die normale Abblaseregelung, genauer die von dieser erzeugte Ventilstellgröße, während der von der neu hinzu gekommenen Schnellöffnungssteuerung bewirkten Schnellöffnung des Abblaseventils 2 auf die hierdurch erreichte aktuelle Ventilstellung nachgeführt wird.

Das in Figur 3 dargestellte Regelschema zeigt das Blockdiagramm aus Figur 2 mit einer Ergänzung, mit welcher bewirkt wird, daß ein Ventilschnellöffnungsbefehl erst ausgegeben wird, wenn der Arbeitspunkt im Kennfeld eine bestimmte Mindestwegstrecke zurückgelegt hat. Hierzu ist eine Integration (NFI) vorgesehen, die so durchgeführt wird, daß das Ergebnis ausgangsseitig stets den Wert der Regeldifferenz annimmt. Vor der Integration erfolgt eine Begrenzung (LIM1), die die Stellgeschwindigkeit des Integrierens begrenzt. Je kleiner die Grenzwerte dieser Begrenzung (LIM1) gewählt sind, um so langsamer kann das Integral (NFI) einer Änderung der Regeldifferenz folgen. Nimmt man an, daß die Regeldifferenz sprungförmig einen um 10% größeren Wert annimmt, so führt dies dazu, daß der Ausgang der auf die Integration (NFI) folgenden Summierung (SUM2) positiv wird. Übersteigt dieser positive Wert den als Konstante (CON) vorgegebenen Grenzwert, wird auch das Ergebnis der nachfolgenden Summierung (SUM3) positiv und die Schnellöffnung des Abblaseventils 2 wird über die logische UND-Operation (AND1) freigegeben. Legt dagegen der Arbeitspunkt nur eine kleine, unterhalb des vorgegebenen Grenzwertes liegende Wegstrecke im Kennfeld zurück, wird eine Ventilschnellöffnung nicht vorgenommen. Diese Ausführung des Verfahrens hat insbesondere den Vorteil, daß sie gegen ein den Meßwerten für den Durchfluß überlagertes Rauschen unempfindlich ist.

Figur 4 schließlich zeigt eine Verfahrensvariante, bei welcher das Blockdiagram aus Figur 2 um eine Filterung ergänzt ist. Die einzelnen, hierfür zusätzlich erforderlichen Verfahrensschritte bestehen in einer Begrenzung (LIM2) der Regeldifferenz, einer nachführenden Integrierung (NFI), einer Summierung (SUM4) und einer weiteren logischen UND-Operation (AND2). Dieses nichtlineare Filter arbeitet derart, daß ansteigende Signale der Regeldifferenz unverzögert durchgelassen werden und daß fallende Signale der Regeldifferenz gefiltert werden, d.h. hier ein Tiefpaßfilter durchlaufen. Hierdurch wird sichergestellt, daß die Differenzierung (DIF) zur Geschwindigkeitsermittlung des Arbeitspunktes unverzögert auf Arbeitspunktverschiebungen in Richtung Pumpgrenze bzw. Abblaselinie reagiert und wesentlich unempfindlicher gegen Signalrauschen wird.

Außer den vorangehend beschriebenen Ausgestaltungen des Verfahrens sind noch weitere Ergänzungen denkbar, wie z.B. durch eine an sich bekannte Handsteuerung zur manuellen Beeinflussung des Abblaseventils oder eine Sicherheitssteuerung mit einer statischen Sicherheitslinie. Dabei kann auch bei der Handsteuerung eine Nachführung eines zugehörigen Handsteuerungs-Sollwertes auf die aktuelle Abblaseventilstellung beim Vorliegen von Differenzen zwischen diesen vorgesehen sein.

## Patentansprüche

1. Verfahren zum sicheren Betreiben von Turbo-Kompressoren mittels Abblaseregelung, in welchem der den Arbeitspunkt des Kompressors im Kompressorkennfeld definierende Durchfluß und Förderdruck kontinuierlich gemessen werden, wobei zur Verhinderung des Pumpens vor Erreichen der Pumpgrenze durch den Arbeitspunkt des Kompressors bei Erreichen einer zur Pumpgrenze parallelen Abblaselinie durch von einem Regler gesteuertes Öffnen wenigstens eines Ab- oder Umblaseventils sichergestellt wird, daß der Durchfluß einen vom Förderdruck abhängigen Minimaldurchfluß nicht unterschreitet, dadurch gekennzeichnet, daß die Geschwindigkeit der Bewegung des Arbeitspunktes relativ zur Abblaselinie oder Pumpgrenze kontinuierlich ermittelt wird, daß bei Erreichen oder Überschreiten einer einen geschwindigkeitsabhängigen Minimalabstand des Arbeitspunktes von der Abblaselinie oder Pumpgrenze darstellenden Schnellöffnungslinie eine der normalen Abblaseregelung überlagerte Öffnung des Ab- oder Umblaseventils mit maximaler Verstellgeschwindigkeit erfolgt und daß bei der Rückkehr des Arbeitspunktes über die Schnellöffnungslinie die Öffnungsbewegung des Ventils beendet und dessen weitere Verstellung, ausgehend von der zuletzt erreichten Stellung, wieder durch die normale Abblaseregelung übernommen wird.

2. Verfahren nach Anspruch 1, dadurch gekennzeichnet, daß während der Öffnung des Abblaseventils mit maximaler Verstellgeschwindigkeit der Regler auf die jeweils aktuelle Stellung des Abblaseventils nachgeführt wird und daß die Übernahme der weiteren Verstellung des Abblaseventils durch den Regler im wesentlichen sprung- und stoßfrei erfolgt.

3. Verfahren nach den Ansprüchen 1 und 2, dadurch gekennzeichnet, daß die Ermittlung der Geschwindigkeit des Arbeitspunktes durch zeitliches Differenzieren der in Abhängigkeit von der Zeit variierenden Ortskoordinaten des Arbeitspunktes erfolgt.

4. Verfahren nach den Ansprüchen 1 und 2, dadurch gekennzeichnet, daß die Ermittlung der Geschwindigkeit des Arbeitspunktes durch Differenzbildung zwischen den aktuellen Ortskoordinaten und um eine vorgebbare Zeitspanne verzögerten Ortskoordinaten mit folgender Division der Differenz durch die Zeitspanne erfolgt.

5. Verfahren nach den Ansprüchen 1 bis 4, dadurch gekennzeichnet, daß vor der Geschwindigkeitsermittlung eine Tiefpaß-Filterung der in Abhängigkeit von der Zeit variierenden Ortskoordinaten erfolgt.

6. Verfahren nach den Ansprüchen 1 bis 5, dadurch gekennzeichnet, daß zusätzlich wenigstens ein weiterer Betriebsparameter des Kompressors, wie Drehzahl, Leitschaufelstellung oder Kompressorendruck, erfaßt wird und daß eine Öffnung des Abblaseventils mit maximaler Verstellgeschwindigkeit nur erfolgt, wenn auch wenigstens einer der zusätzlich erfaßten Parameter eine Annäherung des Arbeitspunktes an die Pumpgrenze anzeigt.

7. Verfahren nach den Ansprüchen 1 bis 6, dadurch gekennzeichnet, daß vor der Geschwindigkeitsermittlung eine richtungsselektive,Variationen in Richtung auf die Pumpgrenze oder Abblaselinie zu im wesentlichen unbeeinflußt durchlassende und andere Variationen mit vorgebbaren Filterparametern beeinflussende Filterung der zeitabhängig variierenden Ortskoordinaten des Arbeitspunktes im Kennefeld erfolgt.

8. Verfahren nach den Ansprüchen 1 bis 7, dadurch gekennzeichnet, daß die Öffnung des Abblaseventils mit maximaler Verstellgeschwindigkeit erst nach Überschreiten eines vorgebbaren Geschwindigkeits-Grenzwertes durch den Arbeitspunkt erfolgt.

9. Verfahren nach den Ansprüchen 1 bis 8, dadurch gekennzeichnet, daß die Öffnung des Abblaseventils mit maximaler Verstellgeschwindigkeit erst nach Überschreiten eines vorgebbaren Verschiebungsbetrages durch den Arbeitspunkt in dem Kompressorkennfeld erfolgt.

## Claims

1. Method for the safe operation of turbo compressors by means of blow-off regulation in which the throughflow and feed pressure which define the working point of the compressor in the compressor performance graph are continuously measured, wherein, in order to prevent pumping before the pumping limit is reached, by means of the working point of the compressor when it reaches a blow-off line parallel to the pumping limit, it is ensured by the opening controlled by a regulator of at least one blow-off or blow-out valve that the throughflow does not fall below a minimum throughflow which depends upon the feed pressure, characterised in that the velocity of the movement of the working point is continuously determined relative to the blow-off line or pumping limit; in that when a rapid opening line which represents a velocity-dependent minimum distance between the working point and the blow-off line or pumping limit is reached or exceeded, an opening, which overlaps the normal blow-off regulation, of the blow-off or blow-out valve is achieved at maximum adjusting velocity; and in that, when the working point returns via the rapid opening line, the opening movement of the valve is terminated and its further adjustment, starting from the position last attained, is again assumed by the normal blow-off regulation process.

2. Method according to claim 1, characterised in that during the opening of the blow-off valve at maximum adjusting velocity the regulator is guided to the actual position of the blow-off valve in each case, and in that the regulator takes over the further adjustment of the blow-off valve in a substantially break- and impact-free manner.

3. Method according to claims 1 and 2, characterised in that the velocity of the working point is determined by time-differentiation of the space coordinates of the working point which vary in dependence upon time.

4. Method according to claims 1 and 2, characterised in that the velocity of the working point is determined by forming differences between the actual space coordinates and space coordinates which are delayed by a time span which may be predetermined with subsequent division of the difference by the time span.

5. Method according to claims 1 to 4, characterised in that before the velocity is determined a low pass filtering process of the space coordinates which vary in dependence upon time is carried out.

6. Method according to claims 1 to 5, characterised in that additionally at least one further operational parameter of the compressor, such as rotational speed, guide vane position or compressor pressure, is determined, and in that the blow-off valve is opened at maximum adjusting velocity only if at least one of the additionally determined parameters indicates that the working point approximates the pumping limit.

7. Method according to claims 1 to 6, characterised in that, before the velocity is determined, a direction-selective filtering process of the space coordinates of the working point, varying in dependence on time, in the performance graph is carried out which substantially filters variations in the direction towards the pumping limit or blow-off line and influences other variations of which the filter parameters may be predetermined.

8. Method according to claims 1 to 7, characterised in that the opening of the blow-off valve occurs at maximum adjusting velocity only after a velocity-limit value which may be predetermined has been exceeded by the working point.

9. Method according to claims 1 to 8, characterised in that the opening of the blow-off valve at maximum adjusting velocity occurs only after an adjusting value which may be predetermined has been exceeded by the working point in the compressor performance graph.

## Revendications

1. Procédé pour garantir la sécurité d'exploitation de turbo-compresseurs au moyen d'une régulation d'évacuation, procédé dans lequel le débit et la pression de refoulement définissant le point de fonctionnement du compresseur dans le champ caractéristique du compresseur, sont mesurés en continu, tandis que pour empêcher le pompage, avant que le point de fonctionnement du compresseur ait atteint la limite de pompage, on assure l'ouverture, commandée par un régulateur, d'une vanne de purge ou de recyclage lorsque le point de fonctionnement atteint une ligne d'évacuation parallèle à la limite de pompage, de sorte que le débit ne descende pas au-dessous d'un débit minimal dépendant de la pression de refoulement, procédé caractérisé en ce que la vitesse du déplacement du point de fonctionnement par rapport à la ligne d'évacuation ou la limite de pompage, est déterminée en continu, en ce que, lorsqu'est atteinte ou franchie une ligne d'ouverture rapide représentant la distance minimale dépendant de la vitesse entre le point de fonctionnement et la ligne d'évacuation de la limite de pompage, il s'effectue avec une vitesse de déplacement maximale, une ouverture, superposée à la régulation d'évacuation normale, de la vanne de purge ou de recyclage, et en ce que lors du retour du point de fonctionnement, au-delà de la ligne d'ouverture rapide, le mouvement d'ouverture de la soupape se termine et son réglage ultérieur, en partant de la position atteinte en dernier lieu, est de nouveau assuré par la régulation normale d'évacuation.

2. Procédé selon la revendication 1, caractérisé en ce que pendant l'ouverture de la vanne de purge avec la vitesse de déplacement maximale, le régulateur est ramené à la position actuelle de la vanne de purge et en ce que la prise en charge du réglage ultérieur de la vanne d'évacuation est effectuée par le régulateur essentiellement sans brusquerie ni à-coups.

3. Procédé selon les revendications 1 et 2, caractérisé en ce que la détermination de la vitesse du point de fonctionnement s'effectue par différentiation dans le temps des coordonnées de lieu, variant en fonction du temps, du point de fonctionnement.

4. Procédé selon les revendications 1 et 2, caractérisé en ce que la détermination de la vitesse du point de fonctionnement, s'effectue par formation de la différence entre les coordonnées de lieu actuelles et des coordonnées de lieu retardées d'un laps de temps susceptible d'être prédéfini, avec ensuite, division de cette différence par le laps de temps.

5. Procédé selon les revendications 1 à 4, caractérisé en ce que, avant la détermination de la vitesse, il est effectué une filtration passe-bas des coordonnées de lieu variant en fonction du temps.

6. Procédé selon les revendications 1 à 5, caractérisé en ce qu'en outre, au moins un autre paramètre de fonctionnement du compresseur, tel que la vitesse de rotation, la position des aubes directrices ou la pression du compresseur, est détecté et en ce que, une ouverture de la vanne de purge à la vitesse de déplacement maximale ne s'effectue que lorsque, également au moins un des paramètres détectés en supplément, indique que le point de fonctionnement se rapproche de la limite de pompage.

7. Procédé selon les revendications 1 à 6, caractérisé en ce que, avant la détermination de la vitesse, il est effectué une filtration des coordonnées de lieu, variant en fonction du temps, du point de fonctionnement dans le champ caractéristique, cette filtration influençant une sélection selon le sens en laissant passer, sans les influencer notablement, les variations dans le sens allant vers la limite de pompage ou la ligne d'évacuation, et influençant les autres variations par des paramètres de filtration susceptibles d'être prédéfinis.

8. Procédé selon les revendications 1 à 7, caractérisé en ce que l'ouverture de la vanne de purge à la vitesse de déplacement maximale, ne s'effectue qu'après que le point de fonctionnement ait franchi une valeur limite de vitesse susceptible d'être prédéfinie.

9. Procédé selon les revendications 1 à 8, caractérisé en ce que l'ouverture de la vanne de purge à la vitesse de déplacement maximale, ne s'effectue qu'après que le point de fonctionnement dans le champ caractéristique du compresseur, ait franchi une valeur de déplacement susceptible d'être prédéfinie.
